# FASCICULE DE BREVET EUROPEEN

(11) **EP 4 455 433 B1**
(45) Date de publication et mention de la délivrance du brevet: **23.07.2025**
(21) Numéro de dépôt: 24157179.3
(22) Date de dépôt: 12.02.2024
(51) Int. Cl.: E05D 13/00, E05D 15/40, E05F 15/678

(54) **PORTE DE GARAGE BASCULANTE A MOTORISATION INTEGREE DANS LE CADRE FIXE**
GARAGENSCHWENKTOR MIT IM FESTEN RAHMEN INTEGRIERTER MOTORISIERUNG
OVERHEAD GARAGE DOOR WITH INTEGRATED MOTORISATION IN THE FIXED FRAME

(30) Priorité: 26.04.2023 FR 2304188
(43) Date de publication de la demande: 30.10.2024
(73) Titulaire: Ets A Moos, 68500 Bergholtz-Zell (FR)
(72) Inventeur: FINANCE, Emmanuel, 68570 SOULTZMATT (FR); MOOS, Albert, 68500 BERGHOLTZ-ZELL (FR)
(74) Mandataire: Ipsilon Lyon

(56) Documents cités:
- EP-B1- 0 952 293
- FR-A1- 2 928 168
- FR-B1- 2 871 189

## Description

### Domaine technique

La présente invention concerne une porte de garage basculante pour obturer une ouverture de garage ou tout autre local, comportant un cadre fixe pourvu de deux montants latéraux, un panneau d'obturation couplé à chacun desdits montants latéraux par un levier principal et un arbre de rotation, une motorisation montée dans les montants latéraux dudit cadre fixe et couplée à chacun desdits axes de rotation pour déplacer ledit panneau d'obturation entre une position fermée et une position ouverte, et inversement, et un mécanisme de compensation prévu dans lesdits montants latéraux et couplé à chacun desdits leviers principaux.

### Technique antérieure

Ce genre de porte de garage basculante, du type à déplacement circulaire, est bien connu et utilisé pour obturer l'entrée d'un garage ou de tout autre local. La publication FR 2 871 189 B1 de la demanderesse propose une solution de motorisation intégrée dans le cadre fixe de la porte de garage, qui permet de s'affranchir des rails de guidage au plafond et offre de nombreux avantages. Notamment, le montage de la porte de garage ne nécessite aucun travail de maçonnerie, ni d'électricité, un simple branchement électrique sur une prise du secteur suffit. En outre, la porte de garage est silencieuse, car le panneau d'obturation présente une grande stabilité latérale et se déplace uniformément sans secousse, ni à-coups. D'autres exemples de porte de garage basculante sont connus de EP 0 952 293 B1 et FR 2 928 168 A1.

Jusqu'à présent, la motorisation est montée dans les montants latéraux du cadre fixe par l'intermédiaire de différentes pièces de support aptes à recevoir le bloc moteur, les paliers des axes de rotation du panneau d'obturation, les points d'accrochage des ressorts de compensation, etc. Ces pièces de support sont soudées individuellement et directement sur les montants latéraux à des emplacements déterminés. Cependant, les pièces de support et les emplacements déterminés sont variables en fonction des dimensions du panneau d'obturation, de la position en hauteur de l'arbre de rotation, et du type de montage de la porte de garage.

Ce mode de fabrication implique une gestion de production et de stock de différentes pièces de support, ce qui est contraignant et couteux. De plus, les opérations de soudure requièrent un traçage préalable, une précision d'exécution et du temps d'intervention en usine non négligeable. Ces opérations de soudure peuvent également générer, sous l'effet de la chaleur, des déformations au niveau des montants latéraux du cadre fixe. Ces déformations sont préjudiciables pour la rigidité du cadre fixe et pour le montage du cadre fixe en applique sur la maçonnerie lors du montage de la porte de garage. Il peut notamment être nécessaire, lors du montage de la porte de garage, de disposer des cales pour compenser ces déformations.

Par ailleurs, le développement des maisons contemporaines engendre un besoin de portes de garage de grandes hauteurs et/ou de grandes largeurs, qui sont souvent implantées à fleur de façade, c'est-à-dire posées en tunnel et non en applique contre la maçonnerie comme traditionnellement. Ce type de pose sans appui vertical nécessite des portes de garage de conception spécifique pour pouvoir supporter le poids de panneau d'obturation de grandes dimensions.

Il existe donc un besoin d'adapter le procédé de fabrication des portes de garage pour répondre à ces nouvelles exigences, tout en maintenant une offre large sur des portes de garage de dimensions traditionnelles (par exemple de 2400mm à 3500mm en largeur et de 1800mm à 2200mm en hauteur) aux grandes dimensions (par exemple de 3500mm à 6000mm en largeur et jusqu'à 3000mm en hauteur), avec une implantation au choix en applique ou en tunnel.

### Exposé de l'invention

La présente invention vise à pallier ces inconvénients en proposant une porte de garage dont le procédé de fabrication est simplifié et standardisé, permet de réduire la quantité de matière première, le nombre de pièces à fabriquer et à gérer, ainsi que le nombre d'opérations de montage, supprime le recours aux métrés et au traçage préalables, ainsi qu'aux opérations de soudure, ne génère donc aucun risque de déformation du cadre fixe, est modulaire et compatible avec différentes dimensions de portes de garage, avec ou sans revêtement isolant extérieur, et pour tout type d'installation : en applique et en tunnel.

Dans ce but, l'invention concerne une porte de garage selon la revendication 1 et comportant pour chacun des montants latéraux dudit cadre fixe, un support moteur constituant un sous-ensemble de ladite porte de garage et comportant un profilé de support, ledit profilé de support constituant un support pour des moyens d'accrochage d'une première extrémité dudit mécanisme de compensation, et des moyens d'accrochage d'une seconde extrémité dudit mécanisme de compensation.

Le sous-ensemble moteur est alors rapporté sur chaque montant latéral du cadre fixe de la porte, par exemple par vissage, et permet d'assurer à la fois une fonction de support moteur et une nouvelle fonction de renfort mécanique des montants latéraux. En effet, il a été constaté que le sous-ensemble moteur améliore significativement la rigidité du cadre fixe, permettant de répondre au nouveau besoin de portes de garage de grandes dimensions.

Les moyens d'accrochage d'une première extrémité dudit mécanisme de compensation, et les moyens d'accrochage d'une seconde extrémité dudit mécanisme de compensation, peuvent être fixés directement sur ledit profilé de support.

De plus, selon l'invention, ledit profilé de support constitue un support pour un moteur, un palier pour ledit arbre de rotation, une transmission mécanique entre ledit moteur et ledit arbre de rotation, ledit mécanisme de compensation, le moteur, le palier pour ledit arbre de rotation, et la transmission mécanique entre ledit moteur et ledit arbre de rotation étant fixés directement sur ledit profilé de support.

Dans une forme préférée de l'invention, chaque montant latéral dudit cadre fixe comporte en outre un profilé de montant de section en forme de U, constituant un logement dans lequel est monté ledit support moteur par emboitement dudit profilé de support dans ledit profilé de montant dans une position de montage déterminée. Ainsi, la combinaison du cadre fixe et des sous-ensembles moteurs permet, avec une dimension unique, de répondre avantageusement à différents modèles de porte.

De manière avantageuse, chaque montant latéral et chaque support moteur comportent des moyens d'indexage pour assurer une mise en position relative dudit support moteur par rapport audit montant latéral dans le sens de la hauteur de ladite porte de garage, et des moyens de fixation pour assurer un maintien en position dudit support moteur dans ledit montant latéral après positionnement.

Selon les formes de réalisation de l'invention, lesdits moyens d'indexage prévus respectivement dans ledit montant latéral et dans ledit support moteur peuvent être choisis dans le groupe comprenant des orifices, des billes, des goupilles, des crans.

De même, lesdits moyens de fixation prévus respectivement dans ledit montant latéral et dans ledit support moteur peuvent être choisis dans le groupe comprenant des organes de fixation à visser, boulonner, riveter, coller, souder par points.

Dans la forme de réalisation préférée, lesdits moyens d'indexage et lesdits moyens de fixation prévus respectivement dans ledit montant latéral et dans ledit support moteur sont confondus.

Chaque montant latéral et chaque support moteur peuvent ainsi comporter une pluralité d'orifices agencés pour définir plusieurs positions de montage relatives dudit support moteur par rapport audit montant latéral, pour pouvoir répondre à différents modèles de porte.

Ledit panneau d'obturation peut en outre comporter un revêtement isolant extérieur, de plus ou moins grande épaisseur pour apporter une fonction d'isolation thermique additionnelle, tout en étant compatible avec la configuration de la porte selon l'invention.

Selon l'architecture du bâtiment, ladite porte de garage peut être agencée pour être posée en applique, ledit cadre fixe étant destiné à être posé verticalement contre une maçonnerie du bâtiment, ou peut être posée en tunnel, ledit cadre fixe étant destiné à être posé à l'intérieur de la baie d'une maçonnerie du bâtiment.

### Brève description des dessins

La présente invention et ses avantages apparaîtront mieux dans la description suivante de plusieurs modes de réalisation donnés à titre d'exemples non limitatifs, en référence aux dessins annexés, dans lesquels :
[Fig 1A] est une vue en plan d'un cadre fixe pour une porte de garage selon l'invention, le cadre fixe comportant un support moteur dans chacun de ses montants latéraux,
[Fig 1B] est une vue en coupe du cadre fixe selon le plan AA de la figure 1A,
[Fig 2] est une vue éclatée en perspective du support moteur en cours de montage dans un montant latéral du cadre fixe,
[Fig 3A] est une vue éclatée en plan du support moteur et du montant latéral de la figure 2 dans une première position de montage,
[Fig 3B] est une vue éclatée en plan du support moteur et du montant latéral de la figure 2 dans une deuxième position de montage,
[Fig 3C] est une vue éclatée en plan du support moteur et du montant latéral de la figure 2 dans une troisième position de montage,
[Fig 3D] est une vue éclatée en plan du support moteur et du montant latéral de la figure 2 dans une quatrième position de montage,
[Fig 4A] est une vue en plan du support moteur équipé d'une motorisation,
[Fig 4B] est une vue de côté du support moteur de la figure 4A,
[Fig 5] est une vue en coupe d'une porte de garage installée en applique dans une ouverture de garage, montrant le panneau d'obturation en position ouverte,
[Fig 6] est une vue similaire à la figure 5 montrant le panneau d'obturation équipé d'un revêtement isolant épais, et
[Fig 7] est une vue en coupe d'une porte de garage installée en tunnel dans une ouverture de garage, montrant le panneau d'obturation en position ouverte, équipé d'un revêtement isolant affleurant la façade.

### Description des modes de réalisation

Dans les exemples de réalisation illustrés, les éléments ou parties identiques portent les mêmes numéros de référence. En outre, les termes qui ont un sens relatif, tels que vertical, horizontal, droite, gauche, avant, arrière, au-dessus, en-dessous, etc. doivent être interprétés dans des conditions normales d'utilisation de l'invention, et telles que représentées sur les figures. Les axes X, Y et Z sont quant à eux définis par un repère orthonormé illustré à la figure 1A. Par ailleurs, les positions géométriques indiquées dans la description et les revendications, telles que « perpendiculaire », « parallèle », « symétrique » ne sont pas limitées au sens strict défini en géométrie, mais s'étendent à des positions géométriques qui sont proches, c'est-à-dire qui acceptent une certaine tolérance dans le domaine technique considéré, sans influence sur le résultat obtenu.

Cette tolérance est notamment introduite par l'adverbe « sensiblement », sans que ce terme soit nécessairement répété devant chaque adjectif.

En référence aux figures, la porte de garage selon l'invention est du type à déplacement circulaire, comme celle décrite dans la publication FR 2 871 189 B1 de la demanderesse. Elle est montée dans une ouverture 1 d'une entrée de garage 2, par exemple pour un véhicule routier, ou tout autre local pour tout autre usage. Le garage 2 est délimité classiquement par des murs (non représentés), un sol 3, un plafond 4 et une retombée 5 (cf. figures 5 à 7).

La porte de garage 10 comporte un cadre fixe 11 monté dans l'ouverture 1 et formé de deux montant latéraux 12, d'une traverse supérieure 13 et d'un seuil 14. Elle comporte un panneau d'obturation 15 basculant, mobile entre une position fermée pour obturer ladite ouverture 1 (non représentée) et une position ouverte pour la dégager totalement (cf. figures 5 à 7).

Le panneau d'obturation 15 est relié au cadre fixe 11 par deux mécanismes de transmission de mouvement qui comportent chacun un levier principal 16 fixé audit panneau d'obturation 15 par une articulation 17, et pourvu d'un arbre de rotation 18 monté en rotation dans les montants latéraux 12 du cadre fixe 11 par des paliers 19.

Deux mécanismes de compensation 20 sont également prévus dans les montants latéraux 12 et sont reliés aux leviers principaux 16 par l'intermédiaire de leur arbre de rotation 18, pour équilibrer le poids du panneau d'obturation 15 pendant ses déplacements. Ces mécanismes de compensation 20 peuvent être constitués de ressorts de traction 21 (cf. figures 5 à 7), de vérins à gaz ou de tout autre organe équivalent, au nombre de un, deux, trois voire plus selon le poids du panneau d'obturation 15. Ces organes sont disposés parallèlement les uns par rapport aux autres et s'étendent entre le cadre fixe 11 et l'arbre de rotation 18 des leviers principaux 16 auxquels ils sont reliés respectivement, au niveau d'une première extrémité 20a, par une première pièce d'accrochage 22, et au niveau d'une seconde extrémité 20b, par une deuxième pièce d'accrochage 26. Dans l'exemple représenté, une patte de fixation 23 est soudée à l'arbre de rotation 18 et couplée à la première pièce d'accrochage 22 correspondante par une articulation 24.

La porte de garage 10 comporte une motorisation 30 permettant d'automatiser les manœuvres du panneau d'obturation 15. La motorisation 30 comporte deux moteurs 31, montés chacun dans un montant latéral 12, de préférence de telle sorte que leur arbre de sortie 32 soit parallèle à l'arbre de rotation 18 du levier principal 16 et couplé à ce dernier par une transmission mécanique 33. Les moteurs 31 peuvent être des moto-réducteurs, des moteurs pas à pas, ou tout autre type d'actionneur équivalent, tel que des vérins rotatifs ou linéaires. Ils peuvent être alimentés par le secteur et sont pilotés de préférence par une carte électronique dans un boitier de commande 37.

La transmission mécanique 33 comporte dans l'exemple représenté un pignon moteur 34 prévu sur l'arbre de sortie 32 de chaque moteur 31 entraînant un pignon récepteur 35 prévu sur l'arbre de rotation 18 par une chaîne 36. Bien entendu, toute autre type de transmission mécanique équivalente peut convenir, telle qu'un système poulies-courroie, un système pignons-crémaillère, un système biellettes-bras.

En référence plus particulièrement aux figures 2, 4A et 4B, la motorisation 30 comporte pour chacun des montants latéraux 12 du cadre fixe 11, un support moteur 40 spécifique et constituant un sous-ensemble de la porte de garage 1. Le support moteur 40 est conçu de manière standard et comporte un profilé de support 41. Le profilé de support 41, dont la section peut être en forme de U, est configuré pour supporter la première pièce d'accrochage 22 du mécanisme de compensation 20, et la deuxième pièce d'accrochage 26 du mécanisme de compensation 20, et de préférence l'ensemble des parties constitutives de la motorisation 30, telles que le moteur 31, le palier 19 pour l'arbre de rotation 18, la transmission mécanique 33, et éventuellement le boitier de commande 37. Le moteur 31, le palier 19 pour l'arbre de rotation 18, la transmission mécanique 33, éventuellement le boitier de commande 37, la première pièce d'accrochage 22 du mécanisme de compensation 20, et la deuxième pièce d'accrochage 26 du mécanisme de compensation 20, peuvent alors être fixés directement sur le profilé de support 41, qui est une pièce monobloc.

Le profilé de support 41 est de préférence rectiligne, et de longueur inférieure à la hauteur des montants latéraux 12. Le profilé de support 41 présente avantageusement une section en forme de U délimitant un fond 42 et deux parois latérales 43 perpendiculaires au fond. Le fond 42 du profilé de support 41 peut comporter une pluralité d'orifices oblongs 44 et de trous de fixation 45, répartis dans la hauteur et dans la largeur du profilé, dont la fonction sera décrite ci-après.

Dans l'exemple représenté, la deuxième pièce d'accrochage 26 est une cornière comprenant trois trous, pour la fixation éventuelle de trois ressorts 21. La cornière 26 est fixée au profilé de support 41 par l'intermédiaire d'une tige filetée et de boulons, la position des boulons sur la tige permettant de régler la tension des ressorts 21.

Les parois latérales 43 du profilé de support 41 peuvent comporter dans la moitié supérieure, des découpes 46 et 47 parallèles deux à deux, pour permettre le passage et le maintien respectivement de l'arbre de sortie 32 du moteur 31 et de l'arbre de rotation 18 du panneau d'obturation 15. Elles peuvent comporter des trous 48 pour la fixation du moteur 31 et des paliers 19, et des orifices 49 pour des entretoises 50. Les parois latérales 43 du profilé de support 41 peuvent comporter dans la partie inférieure, des joues 51 parallèles pour recevoir la fixation de la deuxième pièce d'accrochage 26 du mécanisme de compensation 20. La paroi latérale 43 du côté extérieur de la porte de garage 1 peut comporter en outre des pattes de fixation 52 saillantes, pourvues de trous oblongs 44, et obtenues par découpe de la paroi latérale 43 correspondante.

Les montants latéraux 12 du cadre fixe 11 sont également spécifiques et agencés pour coopérer avec les supports moteurs 40. Dans un mode de réalisation préféré, ils sont conçus de manière standard et forment chacun un logement pour recevoir un support moteur 40. Ils comportent alors chacun un profilé de montant 61, rectiligne, s'étendant sur toute la hauteur du cadre fixe 11. Le profilé de montant 61 peut présenter une section en forme de U délimitant un fond 62 et deux parois latérales 63 perpendiculaires au fond. La section du profilé de montant 61 est de préférence complémentaire à la section du profilé de support 41 pour permettre un assemblage par emboitement et coulissement du profilé de support 41 à l'intérieur du profilé de montant 61.

Le fond 62 du profilé de montant 61 peut comporter une pluralité d'orifices oblongs 64 et de trous de fixation 65, répartis dans la hauteur et dans la largeur du profilé, agencés pour coopérer avec les orifices oblongs 44 et les trous de fixation 45 du support moteur 40. La combinaison des orifices oblongs 44, 64 et des trous de fixation 45, 65, forme des moyens d'indexage de mise en position du profilé de support 41 par rapport au profilé de montant 61 selon différentes positions de montage. Les orifices oblongs 44, 64 permettent une compensation des tolérances de fabrication et/ou de montage. Les différentes positions de montage peuvent être déterminées par le cahier de charges de la porte de garage 10, et notamment sa hauteur, sa largeur, et l'épaisseur du revêtement isolant extérieur 15'.

Les figures 3A à 3D illustrent différentes positions de montage ainsi que la combinaison entre les différents orifices oblongs 44, 64 et trous de fixation 45, 65 permettant d'obtenir ces différentes positions de montage, lesquelles sont verrouillées par des moyens de fixation, tels que des vis ou similaires (non représentées).

La figure 3A correspond à une première position de montage, dans laquelle la cote supérieure D1 qui s'étend entre l'axe de l'entretoise 50 et le sommet du cadre fixe 11 est par exemple égale à 265mm. Dans ce cas, les orifices et trous utilisés sont repérés par la légende P1 et/ou par la légende F s'ils sont utilisés pour fixer le cadre fixe 11 dans la maçonnerie.

La figure 3B correspond à une deuxième position de montage, dans laquelle la cote supérieure D2 est supérieure à D1 et par exemple égale à 315mm. Dans ce cas, les orifices et trous utilisés sont repérés par la légende P2 ou P1 selon qu'ils conviennent à la fois pour la première et/ou la deuxième positions, et/ou par la légende F s'ils sont utilisés pour fixer le cadre fixe 11 dans la maçonnerie.

La figure 3C correspond à une troisième position de montage, dans laquelle la cote supérieure D3 est supérieure à D2 et par exemple égale à 415mm. Dans ce cas, les orifices et trous utilisés sont repérés par la légende P3 ou P2 ou P1 selon qu'ils conviennent à la fois pour la première, la deuxième et/ou la troisième positions, et/ou par la légende F s'ils sont utilisés pour fixer le cadre fixe 11 dans la maçonnerie.

La figure 3D correspond à une quatrième position de montage, dans laquelle la cote supérieure D4 est supérieure à D3 et par exemple égale à 465mm. Dans ce cas, les orifices et trous utilisés sont repérés par la légende P4 ou P3 ou P2 ou P1 selon qu'ils conviennent à la fois pour la première, la deuxième, la troisième et/ou la quatrième positions, et/ou par la légende F s'ils sont utilisés pour fixer le cadre fixe 11 dans la maçonnerie. Bien entendu, les valeurs mentionnées pour D1, D2, D3 et D4 le sont à titre d'exemples et ne sont pas limitatives.

La figure 5 montre un exemple d'implantation d'une porte de garage 10 dans une ouverture 1 d'une entrée de garage 2, le cadre fixe 11 étant posé en applique à l'arrière de la retombée 5 de la maçonnerie. La position illustrée peut correspondre à la première position de montage décrite en référence à la figure 3A selon la cote D1. La figure 6 montre le même exemple d'implantation de la porte de garage 10 que celui de la figure 5. Dans ce cas, le panneau d'obturation 15 comporte un revêtement isolant extérieur 15' plus épais que celui de la figure 5, nécessitant d'abaisser la position de montage de la motorisation 30, en choisissant par exemple la deuxième position de montage décrite en référence à la figure 3B selon la cote D2. La figure 7 montre un autre exemple d'implantation d'une porte de garage 10 dans une ouverture 1 d'une entrée de garage 2, le cadre fixe 11 étant posé en tunnel au droit de la retombée 5 de la maçonnerie. La position illustrée peut correspondre à la première position de montage décrite en référence à la figure 3A selon la cote D1. Dans ce type d'implantation, le revêtement isolant extérieur 15' de la porte de garage 10 affleure le revêtement de la façade du bâtiment, pour obtenir une esthétique plus contemporaine de la porte de garage 10. Bien entendu, les montants latéraux 12 du cadre fixe 11 sont complétés, du côté intérieur du garage 2, par un capotage 25 pour protéger les organes en mouvement, ceci que le cadre soit posé en applique, comme représenté par exemple aux figures 5 et 6, ou en tunnel, comme représenté à la figure 7.

Il ressort de cette description que l'invention permet une standardisation et une modularité de la porte de garage 10 basculante. Le support des deux extrémités 20a, 20b du mécanisme de compensation 20 par une pièce unique a pour effet technique d'augmenter significativement la rigidité du cadre de fixe 11, lui permettant de mieux résister aux efforts générés par le mécanisme de compensation 20 lors des mouvements d'ouverture et fermeture de la porte de garage 10. L'invention permet ainsi de proposer des portes de garage 10 techniquement plus fiables, plus légères, tout en étant plus rigides, également adaptées pour des ouvertures 1 de grandes hauteurs et/ou de grandes largeurs. Elle offre également la possibilité de garnir le panneau d'obturation 15 d'un revêtement isolant externe 15' épais sans modification mécanique, la position du panneau d'obturation pouvant être rabaissée. L'invention permet ainsi d'industrialiser la porte de garage 10 dans son ensemble, de réaliser un produit fini thermolaqué, de prééquiper le support moteur 40 avec une motorisation 30 intégrée au cadre fixe 11, et d'y ajouter le mécanisme de compensation 20.

La présente invention n'est bien entendu pas limitée aux exemples de réalisation décrits mais s'étend à toute modification et variante évidentes pour un homme du métier dans la limite des revendications annexées. De même, les moyens d'indexage et de fixation décrits permettant de définir les différentes positions de montage de la motorisation 30 sur le cadre fixe 11 dans le sens de la hauteur de la porte de garage 10 peuvent être différents de ceux décrits sans toutefois sortir de l'étendue de la protection définie dans les revendications annexées.

## Revendications

1. Porte de garage (10) basculante pour obturer une ouverture (1) de garage ou tout autre local, comportant un cadre fixe (11) pourvu de deux montants latéraux (12), un panneau d'obturation (15) couplé à chacun desdits montants latéraux (12) par un levier principal (16) et un arbre de rotation (18), une motorisation (30) montée dans les montants latéraux (12) dudit cadre fixe et couplée à chacun desdits arbres de rotation (18) pour déplacer ledit panneau d'obturation (15) entre une position fermée et une position ouverte, et inversement, et un mécanisme de compensation (20) prévu dans lesdits montants latéraux (12) et couplé à chacun desdits leviers principaux (16), ladite porte de garage (10) comportant pour chacun des montants latéraux (12) dudit cadre fixe, un support moteur (40) constituant un sous-ensemble de ladite porte de garage et comportant un profilé de support (41), ledit profilé de support (41) constituant un support pour des moyens d'accrochage (22-24) d'une première extrémité (20a) dudit mécanisme de compensation (20), des moyens d'accrochage (26) d'une seconde extrémité (20b) dudit mécanisme de compensation (20), un moteur (31), un palier (19) pour ledit arbre de rotation (18), une transmission mécanique (33) entre ledit moteur et ledit arbre de rotation, ledit mécanisme de compensation (20), le moteur (31), le palier (19) pour ledit arbre de rotation (18), et la transmission mécanique (33) entre ledit moteur et ledit arbre de rotation étant fixés directement sur ledit profilé de support (41).

2. Porte de garage basculante selon la revendication 1, **caractérisée en ce que** chaque montant latéral (12) dudit cadre fixe comporte un profilé de montant (61) de section en forme de U, constituant un logement dans lequel est monté ledit support moteur (40) par emboitement dudit profilé de support (41) dans ledit profilé de montant (61) dans une position de montage déterminée.

3. Porte de garage basculante selon l'une quelconque des revendications 1 et 2, **caractérisée en ce que** chaque montant latéral (12) et chaque support moteur (40) comportent des moyens d'indexage pour assurer une mise en position relative dudit support moteur par rapport audit montant latéral dans le sens de la hauteur de ladite porte de garage, et des moyens de fixation pour assurer un maintien en position dudit support moteur dans ledit montant latéral après positionnement.

4. Porte de garage basculante selon la revendication 3, **caractérisée en ce que** lesdits moyens d'indexage prévus respectivement dans ledit montant latéral (12) et dans ledit support moteur (40) sont choisis dans le groupe comprenant des orifices (44, 45 ; 64, 65), des billes, des goupilles, des crans.

5. Porte de garage basculante selon l'une quelconque des revendications 3 à 4, **caractérisée en ce que** lesdits moyens d'indexage et lesdits moyens de fixation prévus respectivement dans ledit montant latéral (12) et dans ledit support moteur (40) sont confondus.

6. Porte de garage basculante selon l'une quelconque des revendications 1 à 5, **caractérisée en ce que** chaque montant latéral (12) et chaque support moteur (40) comportent une pluralité d'orifices (44, 45 ; 64, 65) agencés pour définir plusieurs positions de montage relatives dudit support moteur (40) par rapport audit montant latéral (12).

7. Porte de garage basculante selon l'une quelconque des revendications 1 à 6, **caractérisée en ce que** les moyens d'accrochage (22-24) de la première extrémité (20a) dudit mécanisme de compensation (20), et les moyens d'accrochage (26) de la seconde extrémité (20b) dudit mécanisme de compensation (20) sont fixés directement sur ledit profilé de support (41).

8. Porte de garage basculante selon l'une quelconque des revendications 1 à 7, **caractérisée en ce que** ladite porte de garage (10) est agencée pour être posée en applique, ledit cadre fixe (11) étant destiné à être posé verticalement contre une maçonnerie (5) d'un bâtiment.

9. Porte de garage basculante selon l'une quelconque des revendications 1 à 7, **caractérisée en ce que** ladite porte de garage (10) est agencée pour être posée en tunnel, ledit cadre fixe (11) étant destiné à être posé à l'intérieur de 1a baie d'une maçonnerie (5) d'un bâtiment.

## Patentansprüche

1. Garagenschwingtor (10) zum Verschließen einer Garagenöffnung (1) oder eines anderen Raums, mit einem feststehenden Rahmen (11), der mit zwei Seitenpfosten (12) versehen ist, einer Verschlussplatte (15), die mit jedem der Seitenpfosten (12) durch einen Haupthebel (16) gekoppelt ist, und einer Drehwelle (18), einer Motorsierung (30), die in den Seitenpfosten (12) des feststehenden Rahmens angebracht und mit jeder der Drehwellen (18) gekoppelt ist, um die Verschlussplatte (15) zwischen einer geschlossenen und einer offenen Position und umgekehrt zu bewegen, und einem Ausgleichsmechanismus (20), der in den Seitenpfosten (12) vorgesehen und mit jedem der Haupthebel (16) gekoppelt ist, wobei das Garagentor (10) für jeden der Seitenpfosten (12) des feststehenden Rahmens einen Motorträger (40) aufweist, der eine Unterbaugruppe des Garagentors darstellt und ein Trägerprofil (41) umfasst, wobei das Trägerprofil (41) die Verhakungsvorrichtungen (22-24) eines ersten Endes (20a) des Ausgleichsmechanismus (20), Verhakungsvorrichtungen (26) eines zweiten Endes (20b) des Ausgleichsmechanismus (20) abstützt, einen Motor (31), ein Lager (19) für die Drehwelle (18), ein mechanisches Getriebe (33) zwischen dem Motor und der Drehwelle, wobei der Ausgleichsmechanismus (20), der Motor (31), das Lager (19) für die Drehwelle (18) und das mechanische Getriebe (33) zwischen dem Motor und der Drehwelle direkt am Trägerprofil (41) befestigt sind.

2. Garagenschwingtor nach Anspruch 1, **dadurch gekennzeichnet, dass** jeder Seitenpfosten (12) des feststehenden Rahmens ein Pfostenprofil (61) mit U-förmigem Querschnitt aufweist, das eine Aufnahme bildet, in welche der Motorträger (40) montiert wird, indem das Trägerprofil (41) in einer bestimmten Einbauposition in das Pfostenprofil (61) eingesteckt wird.

3. Garagenschwingtor nach einem der Ansprüche 1 und 2, **dadurch gekennzeichnet, dass** jeder Seitenpfosten (12) und jeder Motorträger (40) Ausrichtungsmittel umfassen, um eine relative Positionierung des Motorträgers in Bezug auf den Seitenpfosten in Höhenrichtung des Garagentors zu gewährleisten, und Befestigungsmittel, um einen Halt des Motorträgers in der Position im Seitenpfosten nach der Positionierung sicherzustellen.

4. Garagenschwingtor nach Anspruch 3, **dadurch gekennzeichnet, dass** die im Seitenpfosten (12) bzw. im Motorträger (40) vorgesehenen Ausrichtungsmittel aus der Gruppe ausgewählt sind, die aus Öffnungen (44, 45; 64, 65), Kugeln, Stiften und Rasten besteht.

5. Garagenschwingtor nach einem der Ansprüche 3 bis 4, **dadurch gekennzeichnet, dass** die Ausrichtungs- und Befestigungsmittel, die jeweils im Seitenpfosten (12) und in dem Motorträger (40) vorgesehen sind, vereinigt sind.

6. Garagenschwingtor nach einem der Ansprüche 1 bis 5, **dadurch gekennzeichnet, dass** jeder Seitenpfosten (12) und jeder Motorträger (40) eine Vielzahl von Öffnungen (44, 45; 64, 65) aufweisen, die so angeordnet sind, dass sie mehrere Einbaupositionen des Motorträgers (40) in Bezug auf den Seitenpfosten (12) festlegen.

7. Garagenschwingtor nach einem der Ansprüche 1 bis 6, **dadurch gekennzeichnet, dass** die Verhakungsvorrichtungen (22-24) des ersten Endes (20a) des Ausgleichsmechanismus (20) und die Verhakungsvorrichtungen (26) des zweiten Endes (20b) des Ausgleichsmechanismus (20) direkt am Trägerprofil (41) befestigt sind.

8. Garagenschwingtor nach einem der Ansprüche 1 bis 7, **dadurch gekennzeichnet, dass** das Garagentor (10) so angeordnet ist, dass es an einer Mauer angebracht werden kann, wobei der feste Rahmen (11) dazu bestimmt ist, vertikal an einem Mauerwerk (5) eines Gebäudes angebracht zu werden.

9. Garagenschwingtor nach einem der Ansprüche 1 bis 7, **dadurch gekennzeichnet, dass** das Garagentor (10) so angeordnet ist, dass es als Tunnel verlegt werden kann, wobei der feststehende Rahmen (11) dazu bestimmt ist, in der Öffnung eines Mauerwerks (5) eines Gebäudes verlegt zu werden.

## Claims

1. Overhead garage door (10) to close off an opening (1) of a garage or any other building, comprising a fixed frame (11) provided with two lateral uprights (12), a closure panel (15) coupled to each of said lateral uprights (12) by a main lever (16) and a rotation shaft (18), a motorization (30) mounted in the lateral uprights (12) of said fixed frame and coupled to each of said rotation shafts (18) to move said closure panel (15) between a closed position and an open position, and vice versa, and a compensation mechanism (20) provided in said lateral uprights (12) and coupled to each of said main levers (16), said garage door (10) comprising, for each of the lateral uprights (12) of said fixed frame, a motor support (40) constituting a sub-assembly of said garage door and including a support profile (41), said support profile (41) constituting support for attachment means (22-24) of a first end (20a) of said compensation mechanism (20), attachment means (26) of a second end (20b) of said compensation mechanism (20), a motor (31), a bearing (19) for said rotation shaft (18), a mechanical transmission (33) between said motor and said rotation shaft, with the compensation mechanism (20), the motor (31), the bearing (19) for said rotation shaft (18), and the mechanical transmission (33) between said motor and said rotation shaft being directly fixed on said support profile (41).

2. Overhead garage door according to claim 1, **characterized in that** each lateral upright (12) of said fixed frame includes an upright profile (61) with a U-shaped cross-section, forming a housing in which said motor support (40) is mounted by fitting said support profile (41) into said upright profile (61) in a determined mounting position.

3. Overhead garage door according to any one of claims 1 and 2, **characterized in that** each lateral upright (12) and each motor support (40) include indexing means to ensure a relative positioning of said motor support with respect to the upright in the height direction of said garage door, and fixing means to ensure that said motor support is kept in position in the lateral upright after positioning.

4. Overhead garage door according to claim 3, **characterized in that** said indexing means provided respectively in said lateral upright (12) and in said motor support (40) are chosen from the group comprising apertures (44, 45; 64, 65), balls, pins, detents.

5. Overhead garage door according to any one of claims 3 to 4, **characterized in that** said indexing means and said fixing means provided respectively in said lateral upright (12) and in said motor support (40) are merged.

6. Overhead garage door according to any one of claims 1 to 5, **characterized in that** each lateral upright (12) and each motor support (40) have a plurality of apertures (44, 45; 64, 65) arranged to define several relative mounting positions of said motor support (40) with respect to said lateral upright (12).

7. Overhead garage door according to any one of claims 1 to 6, **characterized in that** the attachment means (22-24) for a first end (20a) of said compensation mechanism (20), and the attachment means (26) for a second end (20b) of said compensation mechanism (20) are directly fixed on said support profile (41).

8. Overhead garage door according to any one of claims 1 to 7, **characterized in that** said garage door (10) is arranged to be surface mounted, with said fixed frame (11) being intended to be placed vertically against the masonry (5) of a building.

9. Overhead garage door according to any one of claims 1 to 7, **characterized in that** said garage door (10) is arranged to be installed in tunnel mode, with said fixed frame (11) being intended to be placed inside the opening of the masonry (5) of a building.
